# EUROPÄISCHE PATENTSCHRIFT

(11) **EP 2 784 767 B1**
(45) Veröffentlichungstag und Bekanntmachung des Hinweises auf die Patenterteilung: **30.09.2015**
(21) Anmeldenummer: 14160181.5
(22) Anmeldetag: 17.03.2014
(51) Int. Cl.: G09F 3/00, A45B 25/30

(54) **Schirm**
Umbrella
parapluie

(30) Priorität: 26.03.2013 DE 202013101297 U
(43) Veröffentlichungstag der Anmeldung: 01.10.2014
(73) Patentinhaber: doppler E. Doppler & Co. GmbH, 5280 Braunau-Ranshofen (AT)
(72) Erfinder: Schröder, Knut, 51503 Rösrath (DE)
(74) Vertreter: Wolf, Michael

(56) Entgegenhaltungen:
- WO-A2-03/051150
- DE-U1- 8 911 744

## Beschreibung

Die Erfindung betrifft einen Schirm gemäß dem Oberbegriff des Patentanspruchs 1.

Ein Schirm der eingangs genannten Art ist allgemein bekannt. Ein solcher besteht aus einem Schirmgriff, einem am Schirmgriff angeordneten, zusammenschiebbaren Schirmgestell mit Bespannung, einem die Bespannung umhüllenden, zum Schirmgriff hin offenen Futteral und einem am Schirm befestigten Etikett. Auf diesem Etikett befinden sich Informationen zum Schirm, also zum Beispiel eine Typenbezeichnung oder auch der Preis. Die Befestigung des Etiketts erfolgt typischer Weise mit einem Kunststofffaden, der das Etikett mit dem Schirm verbindet und der mit einer so genannten Etikettierpistole angebracht wird.

Das Dokument WO03/051150A2 z.B. offenbart einen Schirm mit Futteral und Etikett nach dem vorliegenden Zusammenhang.

Der Erfindung liegt die Aufgabe zugrunde, einen Schirm der eingangs genannten Art zu verbessern. Insbesondere soll die Anbringung des Etiketts am Schirm verbessert werden.

Diese Aufgabe ist mit einem Schirm der eingangs genannten Art durch die im Kennzeichen des Patenanspruchs 1 aufgeführten Merkmale gelöst.

Nach der Erfindung ist also vorgesehen, dass das Etikett mit einem ersten Abschnitt am Schirmgriff abgewandten Ende des Schirmgestells befestigt ist, dass das Etikett mit einem zweiten, sich an den ersten anschließenden Abschnitt zwischen der Bespannung und dem Futteral verlaufend ausgebildet ist, und dass das Etikett mit einem dritten, sich an den zweiten anschließenden Abschnitt schirmgriffseitig aus dem Futteral heraus stehend und für einen Käufer (gut) sichtbar ausgebildet ist.

Mit anderen Worten ausgedrückt, wird das Etikett erfindungsgemäß nicht mehr mit einem Kunststofffaden am so genannten Mini-Schirm befestigt, sondern die Formgebung und Positionierung des Etiketts selbst führt vorteilhaft dazu, dass die Lage des Etiketts zum Schirm sehr präzise festgelegt ist und dieses nicht mehr unbestimmt vom Schirm herab hängen kann. Bei einer Vielzahl von nebeneinander positionierten Schirmen hat die erfindungsgemäße Lösung darüber hinaus den Vorteil, dass sich die Etiketten der einzelnen Schirm nicht verhaken können.

Andere vorteilhafte Weiterbildungen ergeben sich aus den abhängigen Patentansprüchen.

Der erfindungsgemäße Schirm einschließlich seiner vorteilhaften Weiterbildungen gemäß der abhängigen Patentansprüche wird nachfolgend anhand der zeichnerischen Darstellung eines bevorzugten Ausführungsbeispiels näher erläutert.

Es zeigt
- Figur 1: schematisch im Teilschnitt den erfindungsgemäßen Schirm mit Etikett.

Der in Figur 1 schematisch dargestellte (Mini-) Schirm besteht aus einem Schirmgriff 1, einem am Schirmgriff 1 angeordneten, zusammenschiebbaren Schirmgestell 2 mit Bespannung 3, einem die Bespannung 3 umhüllenden, zum Schirmgriff 1 hin offenen Futteral 4 und einem am Schirm befestigten Etikett 5.

Bei der Lösung nach Figur 1 endet das Futteral 4 schirmgriffseitig am Übergangsbereich zwischen Schirmgriff 1 und Bespannung 3. Die Erfindung ist aber genauso gut bei solchen Schirmen einsetzbar, bei denen das Futteral 4 auch den Schirmgriff 1 selbst mit umschließt.

Wesentlich für den erfindungsgemäßen Schirm ist, dass das Etikett 5 mit einem ersten Abschnitt 5.1 am Schirmgriff 1 abgewandten Ende des Schirmgestells 2 befestigt ist, dass das Etikett 5 mit einem zweiten, sich an den ersten anschließenden Abschnitt 5.2 zwischen der Bespannung 3 und dem Futteral 4 verlaufend ausgebildet ist und dass das Etikett 5 mit einem dritten, sich an den zweiten anschließenden Abschnitt 5.3 schirmgriffseitig aus dem Futteral 4 heraus stehend ausgebildet ist.

Wie aus Figur 1 gut ersichtlich, ergibt sich auf diese Weise ein Schirm mit einem Etikett, dessen Position dauerhaft präzise festgelegt ist. Der dritte Abschnitt 5.3 ist dabei an seiner sichtbaren, nach außen gewandten Oberfläche mit einer Information (Typenbezeichnung, Preisangabe etc.) bedruckt ausgebildet.

Das Etikett ist insbesondere für die Phase des Verkaufs am Schirm befestigt. Die Befestigung erfolgt bereits während der Produktion des Schirms, worauf weiter unten noch genauer eingegangen wird. Nach dem Verkauf kann der Käufer das Futteral entfernen, das Etikett rückstandsfrei vom Schirm abreißen und wegwerfen.

Besonders bevorzugt ist vorgesehen, dass das Etikett 5 als länglicher, insbesondere im wesentlichen rechteckiger Streifen ausgebildet ist. Dabei weist es vorzugsweise eine Länge auf, die ein Vielfaches größer ist als seine Breite, wobei die Breite wiederum ein Vielfaches größer ist als die Dicke des Etiketts.

Weiterhin ist vorgesehen, dass der erste Abschnitt 5.1 etwa im rechten Winkel zum zweiten Abschnitt 5.2 und der zweite Abschnitt 5.2 etwa parallel zum dritten Abschnitt 5.3 verlaufend ausgebildet ist. Der Übergang vom zweiten zum dritten Abschnitt ist dabei in Figur 1 nicht ganz realistisch dargestellt, denn in Wirklichkeit ist das Etikett an dieser Stelle vorzugsweise einfach (und nicht doppelt) umgeknickt ausgebildet. Außerdem ist bevorzugt vorgesehen, dass der erste Abschnitt 5.1 sowohl kürzer als der zweite als auch kürzer als der dritte Abschnitt 5.2, 5.3 und der zweite Abschnitt 5.2 länger als der dritte Abschnitt 5.3 ausgebildet ist.

Bezüglich der verwendeten Materialen ist bevorzugt vorgesehen, dass das Etikett 5 aus Zellstoff, insbesondere Pappe oder Papier, gebildet ist, während die Bespannung 3 und das Futteral 4 aus Stoff gebildet sind.

Bezüglich der Befestigung des Etiketts 5 am Schirm ist vorgesehen, dass die Bespannung 3 am Schirmgriff 1 abgewandten Ende des Schirmgestells 2 zwischen dem Schirmgestell 2 und einem Befestigungselement 6 angeordnet ist. Weiterhin ist vorgesehen, dass das Etikett 5 am Schirmgriff 1 abgewandten Ende des Schirmgestells 2 zwischen der Bespannung 3 und dem Befestigungselement 6 angeordnet ist. Dabei weist das Befestigungselement 6 bevorzugt eine runde, inbesondere kreisförmige Außenkontur auf. Wie weiter oben bereits angedeutet, wird das Etikett 5 somit bereits bei der Montage des Schirms, genauer gesagt, vor der Anbringung des Befestigungselements 6 am Schirm positioniert. Hierzu weist es bevorzugt eine (in Figur 1 nicht dargestellte) Durchgangsöffnung auf, durch die das befestigungselement 6 mit dem Schirmgestell 2 verbunden ist. Der Durchmesser der Durchgangsöffnung ist dabei kleiner als der Durchmesser des Befestigungselements 6.

### Bezugszeichenliste

- 1: Schirmgriff
- 2: Schirmgestell
- 3: Bespannung
- 4: Futteral
- 5: Etikett
- 6: Befestigungselement

## Patentansprüche

1. Schirm, umfassend einen Schirmgriff (1), ein am Schirmgriff (1) angeordnetes, zusammenschiebbares Schirmgestell (2) mit Bespannung (3), ein die Bespannung (3) umhüllendes, zum Schirmgriff (1) hin offenes Futteral (4) und ein am Schirm befestigtes Etikett (5),
**dadurch gekennzeichnet,**
**dass** das Etikett (5) mit einem ersten Abschnitt (5.1) am Schirmgriff (1) abgewandten Ende des Schirmgestells (2) befestigt ist,
**dass** das Etikett (5) mit einem zweiten, sich an den ersten anschließenden Abschnitt (5.2) zwischen der Bespannung (3) und dem Futteral (4) verlaufend ausgebildet ist, und
**dass** das Etikett (5) mit einem dritten, sich an den zweiten anschließenden Abschnitt (5.3) schirmgriffseitig aus dem Futteral (4) heraus stehend ausgebildet ist.

2. Schirm nach Anspruch 1,
**dadurch gekennzeichnet,**
**dass** das Etikett (5) als länglicher, insbesondere im wesentlichen rechteckiger Streifen ausgebildet ist.

3. Schirm nach Anspruch 1 oder 2,
**dadurch gekennzeichnet,**
**dass** das Etikett (5) eine Länge aufweist, die ein Vielfaches größer ist als seine Breite, wobei die Breite ein Vielfaches größer ist als die Dicke des Etiketts.

4. Schirm nach einem der Ansprüche 1 bis 3,
**dadurch gekennzeichnet,**
**dass** der erste Abschnitt (5.1) etwa im rechten Winkel zum zweiten Abschnitt (5.2) verlaufend ausgebildet ist.

5. Schirm nach einem der Ansprüche 1 bis 4,
**dadurch gekennzeichnet,**
**dass** der zweite Abschnitt (5.2) etwa parallel zum dritten Abschnitt (5.3) verlaufend ausgebildet ist.

6. Schirm nach einem der Ansprüche 1 bis 5,
**dadurch gekennzeichnet,**
**dass** die Bespannung (3) am Schirmgriff (1) abgewandten Ende des Schirmgestells (2) zwischen dem Schirmgestell (2) und einem Befestigungselement (6) angeordnet ist.

7. Schirm nach Anspruch 6,
**dadurch gekennzeichnet,**
**dass** das Etikett (5) am Schirmgriff (1) abgewandten Ende des Schirmgestells (2) zwischen der Bespannung (3) und dem Befestigungselement (6) angeordnet ist.

8. Schirm nach Anspruch 6 oder 7,
**dadurch gekennzeichnet,**
**dass** das Befestigungselement (6) eine runde, inbesondere kreisförmige Außenkontur aufweist.

9. Schirm nach einem der Ansprüche 1 bis 8,
**dadurch gekennzeichnet,**
**dass** das Etikett (5) aus Zellstoff, insbesondere Pappe oder Papier, gebildet ist.

10. Schirm nach einem der Ansprüche 1 bis 9,
**dadurch gekennzeichnet,**
**dass** der dritte Abschnitt (5.3) mit einer Information bedruckt ausgebildet ist.

## Claims

1. An umbrella, comprising an umbrella handle (1), a collapsible umbrella frame (2) comprising lining (3) arranged on the umbrella handle (1), a case (4), which encases the lining (3) and which is open towards the umbrella handle (1), and a label (5) fastened to the umbrella,
**characterized in**
**that** the label (5) is fastened with a first section (5.1) to the end of the umbrella frame (2) facing away from the umbrella handle (1),
**that** the label (5) is embodied so as to run with a second section (5.2), which is attached to the first section, between the lining (3) and the case (4), and that that label (5) is embodied so as to project from the case (4) on the umbrella handle side with a third section, which is attached to the second section (5.3).

2. The umbrella according to claim 1,
**characterized in**
**that** the label (5) is embodied as elongate, in particular substantially rectangular strip.

3. The umbrella according to claim 1 or 2,
**characterized in**
**that** the label (5) has a length, which is many times greater than its width, wherein the width is many times greater than the thickness of the label.

4. The umbrella according to one of claims 1 to 3,
**characterized in**
**that** the first section (5.1) is embodied so as to run approximately at right angles to the second section (5.2).

5. The umbrella according to one of claims 1 to 4,
**characterized in**
**that** the second section (5.2) is embodied so as to run approximately parallel to the third section (5.3).

6. The umbrella according to one of claims 1 to 5,
**characterized in**
**that** the lining (3) is arranged at the end of the umbrella frame (2) facing away from the umbrella handle (1) between the umbrella frame (2) and a fastening element (6).

7. The umbrella according to claim 6,
**characterized in**
**that** the label (5) is arranged at the end of the umbrella frame (2) facing away from the umbrella handle (1) between the lining (3) and the fastening element (6).

8. The umbrella according to claim 6 or 7,
**characterized in**
**that** the fastening element (6) has a round, in particular circular outer contour.

9. The umbrella according to one of claims 1 to 8,
**characterized in**
**that** the label (5) is made of pulp, in particular cardboard or paper.

10. The umbrella according to one of claims 1 to 9,
**characterized in**
**that** the third section (5.3) is embodied so as to be imprinted with information.

## Revendications

1. Parapluie, comprenant un manche de parapluie (1), une armature de parapluie (2) télescopique placée sur le manche de parapluie (1), avec entoilage (3), un étui (4) enveloppant l'entoilage (3), ouvert en direction de la poignée de parapluie (1) et une étiquette (5) fixée sur le parapluie,
**caractérisé en ce que**
par une première partie (5.1), l'étiquette (5) est fixée sur l'extrémité opposée à la poignée de parapluie (1) de l'armature de parapluie (2),
par une deuxième partie (5.2) se raccordant sur la première, l'étiquette (5) est conçue en s'écoulant entre l'entoilage (3) et l'étui (4) et
par une troisième partie (5.3) se raccordant sur la deuxième, l'étiquette (5) est conçue en débordant hors de l'étui (4), du côté de la poignée du parapluie.

2. Parapluie selon la revendication 1,
**caractérisé en ce que**
l'étiquette (5) est conçue en tant que ruban allongé, notamment sensiblement rectangulaire.

3. Parapluie selon la revendicaion 1 ou la revendication 2,
**caractérisé en ce que**
l'étiquette (5) présente une longueur qui est supérieure d'un multiple à sa largeur, la largeur étant supérieure d'un multiple à l'épaisseur de l'étiquette.

4. Parapluie selon l'une quelconque des revendications 1 à 3,
**caractérisé en ce que**
la première partie (5.1) est conçue en s'écoulant approximativement à angle droit par rapport à la deuxième partie (5.2).

5. Parapluie selon l'une quelconque des revendications 1 à 4,
**caractérisé en ce que**
la deuxième partie (5.2) est conçue en s'écoulant approximativement à la parallèle de la troisième partie (5.3).

6. Parapluie selon l'une quelconque des revendications 1 à 5,
**caractérisé en ce que**
l'entoilage (3) est placé sur l'extrémité de la carcasse de parapluie (2) qui est opposée à la poignée de parapluie (1), entre la carcasse de parapluie (2) et un élément de fixation (6).

7. Parapluie selon la revendication 6,
**caractérisé en ce que**
l'étiquette (5) est placée sur l'extremité de la carcasse de parapluie (2) qui est opposée à la poignée de parapluie (1), entre l'entoilage (3) et l'élément de fixation (6).

8. Parapluie selon la revendication 6 ou la revendication 7,
**caractérisé en ce que**
l'élément de fixation (6) comporte un contour extérieur rond, notamment circulaire.

9. Parapluie selon l'une quelconque des revendications 1 à 8,
**caractérisé en ce que**
l'étiquette (5) est formée en pâte, notamment en carton ou en papier.

10. Parapluie selon l'une quelconque des revendications 1 à 9,
**caractérisé en ce que**
la troisième partie (5.3) est conçue en étant imprimée avec une information.
